# EUROPÄISCHE PATENTSCHRIFT

(11) **EP 3 935 283 B1**
(45) Veröffentlichungstag und Bekanntmachung des Hinweises auf die Patenterteilung: **10.01.2024**
(21) Anmeldenummer: 19710651.1
(22) Anmeldetag: 08.03.2019
(51) Int. Cl.: F04D 23/00, F04D 29/40, F04D 29/02

(54) **SEITENKANALGEBLÄSE**
SIDE CHANNEL BLOWER
SOUFFLANTE DE CANAL LATÉRAL

(43) Veröffentlichungstag der Anmeldung: 12.01.2022
(73) Patentinhaber: Pierburg GmbH, 41460 Neuss (DE)
(72) Erfinder: BOUTROS-MIKHAIL, Matthias, 41460 Neuss (DE); DEITER, Petra, 41460 Neuss (DE); RÖSGEN, Thomas, 41460 Neuss (DE); CAPAN, Alpay, 41460 Neuss (DE); GOTTER, Alexander, 41460 Neuss (DE); KRAWCZYK, Markus, 41460 Neuss (DE)
(74) Vertreter: terpatent Patentanwälte ter Smitten Eberlein-Van Hoof Rütten Daubert
(86) Internationale Anmeldenummer: PCT/EP2019/055833
(87) Internationale Veröffentlichungsnummer: WO 2020/182270

(56) Entgegenhaltungen:
- EP-A1- 3 045 731
- WO-A1-2019/120550
- DE-A1- 1 403 579
- DE-A1-102007 045 480
- DE-A1-102009 006 652
- JP-A- 2013 079 615

## Beschreibung

Die Erfindung betrifft ein Seitenkanalgebläse mit einem Elektromotor mit einer Antriebswelle, einem Laufrad, welches auf der Antriebswelle befestigt ist, und einem Gebläsekopf mit einem Strömungskanal, der einen ersten Seitenkanal aufweist, welcher axial gegenüberliegend zu einer ersten Reihe Laufradschaufeln des Laufrades ausgebildet ist und einen zweiten Seitenkanal aufweist, welcher axial gegenüberliegend zu einer zweiten Reihe Laufradschaufeln des Laufrades ausgebildet ist, wobei der Gebläsekopf ein erstes Gehäuseteil aufweist, in dem der erste Seitenkanal ausgebildet ist, und welches zumindest einen Raum, in dem der Elektromotor aufgenommen ist, axial begrenzt, und ein zweites Gehäuseteil, welches am ersten Gehäuseteil befestigt ist, aufweist, in dem der zweite Seitenkanal ausgebildet ist und welches einen Einlass und einen Auslasskanal aufweist.

Seitenkanalgebläse und -pumpen sind allgemein bekannt und werden in Verbrennungsmotoren beispielsweise als Sekundärluftgebläse oder Gebläse zur Ottopartikelfilterregeneration benutzt. Dabei sind sowohl Seitenkanalgebläse mit einem Seitenkanal oder mit zwei an beiden axialen Seiten des Laufrades gegenüberliegenden Seitenkanälen, die miteinander über einen Spalt zwischen dem umliegenden Gehäuse und dem radialen Außenrand des Laufrades miteinander verbunden sind, bekannt. Diese Seitenkanalgebläse werden zumeist mittels eines Elektromotors angetrieben, auf dessen Welle das Laufrad befestigt wird und der in einem Motorgehäuse angeordnet ist. Die Seitenkanäle sind in zwei zumeist flanschartig miteinander verbundenen Strömungsgehäuseteilen ausgebildet, wobei das näher zum Elektromotor angeordnete Strömungsgehäuseteil auch als Motorgehäuse ausgeführt werden kann, wenn dieses von der entgegengesetzten Seite durch einen Deckel verschlossen wird.

Ein derartiges Seitenkanalgebläse mit zwei Seitenkanälen wird in der DE 195 18 101 C2 offenbart. Der Gebläsekopf ist zweiteilig ausgebildet, wobei ein erstes Gehäuseteil den Elektromotor axial begrenzt und einen Seitenkanal aufweist. Dieses Gehäuseteil erstreckt sich axial bis zu einem vom Elektromotor entfernten Rand des Flügelrades und bildet dort eine Trennebene für ein zweites Gehäuseteil, welches den zweiten Seitenkanal sowie einen axialen Einlass und einen radialen Auslass aufweist. Diese Trennebene dient gleichzeitig als Auflagefläche, durch die Schrauben zur Befestigung des zweiten Gehäuseteils am ersten Gehäuseteil gesteckt werden, die in das erste Gehäuseteil geschraubt werden.

Des Weiteren ist aus der JP 2013-79615 A ein Seitenkanalgebläse mit zwei Seitenkanälen und einem Einlass und einem Auslass bekannt, die zu den Seitenkanälen angestellt sind und bei dem der Gebläsekopf im radial äußeren Bereich über den Seitenkanal im Motorgehäuse ragt.

Die DE 10 2009 006 652 A1 offenbart ein Seitenkanalgebläse, bei dem am Auslass eine Kante zur Verringerung der Geräusche vorgesehen ist. Das Gebläse weist einen axialen Einlass und einen tangentialen Auslass auf.

Die DE 1 403 579 A offenbart ein Turbogebläse mit zwei Seitenkanälen und einem Auslasskanal, der sich im Querschnitt verengt.

Die EP 3 045 731 A1 offenbart ein Seitenkanalgebläse mit zum Strömungskanal angestelltem Einlasskanal und Auslasskanal, wobei im Strömungskanal Stufen ausgebildet sind.

Nachteilig an einem derartigen Seitenkanalgebläse ist jedoch, dass Druckverluste am Auslass durch die Ablenkung entstehen. Bei Ausführung eines tangentialen Auslasses müsste dieser in seinem Querschnitt im Vergleich zu dem Querschnitt der Strömungsfläche im Gebläse reduziert werden, wodurch erneut ein unerwünschter Druckverlust auftritt. Zusätzlich besteht das Problem, dass es schwierig ist, die vorhandenen Spalte zwischen der Laufradinnenfläche und dem axial begrenzenden Gehäuse klein zu halten, da beim Aufpressvorgang insbesondere bei Laufrädern aus Kunststoff geringe Verformungen üblicherweise nicht zu vermeiden sind. Dies führt dazu, dass mit relativ großen Toleranzen gefertigt werden muss und der Wirkungsgrad durch im Betrieb auftretende Kurzschlussströmungen reduziert wird.

Es stellt sich daher die Aufgabe, ein Seitenkanalgebläse zur Verfügung zu stellen, bei dem die Montage auch bei geringen Fertigungstoleranzen vereinfacht wird und die vorhandenen Axialspalte minimiert werden. Zusätzlich soll der Wirkungsgrad durch Verringerung der Druckverluste insbesondere am Auslass verbessert werden.

Diese Aufgabe wird durch ein Seitenkanalgebläse mit den Merkmalen des Hauptanspruchs 1 gelöst.

Dadurch, dass ein axiales Ende einer das zweite Gehäuseteil nach radial außen begrenzenden Wand axial näher zum Elektromotor angeordnet ist als ein Boden des ersten Seitenkanals unmittelbar stromaufwärts des Auslasskanals und dass sich der Auslasskanal aus dem zweiten Gehäuseteil tangential zum Strömungskanal erstreckt und einen Querschnitt aufweist, der zumindest dem Querschnitt des Strömungskanals unmittelbar stromaufwärts des Auslasskanals im Gebläsekopf entspricht, wird erreicht, dass die Druckverluste im Bereich des Auslasses minimiert werden. Dies wird erreicht, indem die Auflagefläche des ersten Gehäuseteils soweit in Richtung des Elektromotors verschoben wird, dass der Auslasskanal vollständig am zweiten Gehäuseteil ausgebildet werden kann, ohne dass dieser in seinem Querschnitt eingeschränkt werden muss. Stattdessen erstreckt er sich über die gesamte Höhe und Breite des Strömungskanals, der durch die beiden Seitenkanäle, den Raum in dem die Laufradschaufeln umlaufen sowie den Radialspalt zwischen dem Laufrad und dem umliegenden Gehäuse gebildet wird. Die tangentiale Anordnung des Auslasskanals bedeutet, dass er sich entlang einer Tangente am Ende des Strömungskanals erstreckt.

Vorzugsweise weist das erste Gehäuseteil eine Trennebene zum zweiten Gehäuseteil auf, die axial in Richtung des zweiten Gehäuseteils versetzt zum axialen Ende der das zweite Gehäuseteil nach radial außen begrenzenden Wand ausgebildet ist und radial nach innen versetzt zum axialen Ende der Wand ausgebildet ist. So wird die Lage des zweiten Gehäuseteils zum ersten Gehäuseteils in radialer Richtung festgelegt.

Dabei ist es besonders vorteilhaft, wenn die Trennebene axial geringfügig näher zum Elektromotor angeordnet ist als die zum Elektromotor weisenden axialen Enden der ersten Reihe Laufradschaufeln. Durch diese Anordnung der Trennebene kann das Laufrad mit einem definierten Spalt zum ersten Gehäuseteil montiert werden, indem beispielsweise eine Abstandslehre auf das zweite Gehäuseteil gelegt wird, auf die wiederum das Laufrad aufgelegt wird und in dieser Lage mit dem Laufrad verbunden wird.

Vorzugsweise ragt das axiale Ende der Wand des zweiten Gehäuseteils in eine umlaufende Axialnut im ersten Gehäuseteil. So wird bei der Montage die Lage des ersten Gehäuseteils zum zweiten Gehäuseteil eindeutig definiert, so dass Fehler bei der Montage vermieden werden. Des Weiteren sind bei dieser Konstruktion verschiedene Befestigungsmöglichkeiten, wie Schweißen, Kleben oder Schrauben einfach durchführbar.

In einer weiterführenden Ausbildung der Erfindung ist eine dosierbare Dichtung, insbesondere eine Flüssigdichtung in der umlaufenden Axialnut zwischen dem ersten Gehäuseteil und dem zweiten Gehäuseteil angeordnet, wodurch eine dichte Befestigung zwischen den beiden Gehäuseteilen sichergestellt wird und Leckagen durch einen Spalt zwischen den beiden Gehäuseteilen vermieden werden. Die Befestigung kann lösbar durch Verschrauben erfolgen

Des Weiteren ist es vorteilhaft, wenn die Nabe des Laufrades eine Übergangspassung zur Antriebswelle aufweist und stoffschlüssig mit der Antriebswelle verbunden ist. Bei einer derartigen Anbringung des Laufrades auf der Antriebswelle, wird das Laufrad nicht durch Biegung belastet, wie dies beim Aufpressen bei Herstellung einer Pressverbindung der Fall wäre. Stattdessen kann das Laufrad mit einer geringen Kraft auf die Antriebswelle aufgeschoben und in seiner korrekten Lage positioniert und beispielsweise durch eine Abstandslehre gehalten werden und daraufhin in dieser Lage stoffschlüssig mit der Antriebswelle verbunden werden, wodurch der Axialspalt zwischen dem ersten Gehäuseteil und dem Laufrad sehr genau eingestellt werden kann.

Eine weitere Vereinfachung des Aufbaus des Seitenkanalgebläses ergibt sich dadurch, dass das erste Gehäuseteil den Elektromotor radial umgibt, so dass kein zusätzliches Bauteil zur Aufnahme des Elektromotors verwendet werden muss.

Hierbei ist vorzugsweise die Antriebswelle des Elektromotors in einer den Elektromotor axial begrenzenden Wand des ersten Gehäuseteils gelagert. Ein axiales Verschieben des Elektromotors beziehungsweise der Antriebswelle relativ zum ersten Gehäuseteil wird entsprechend verhindert, so dass der Axialspalt sehr eng gewählt werden kann. Auch kann so das erste Gehäuseteil direkt als Lagerschild des Elektromotors dienen, so dass dessen Lage im Gehäuse ebenfalls mit einfachen Mitteln festgelegt ist.

In einer weiteren vorteilhaften Ausführungsform ist das Laufrad aus einem Duroplast hergestellt, welches eine hohe Haltbarkeit bei geringen Herstellkosten aufweist.

Es wird somit ein Seitenkanalgebläse geschaffen, welches einen sehr hohen Wirkungsgrad aufweist, da Druckverluste durch die Vermeidung von Einschnürungen im Bereich des Auslasskanals reduziert werden und Kurzschlussströmungen entlang des Laufradinneren durch seinen sehr kleinen einstellbaren Axialspalt im Vergleich zu bekannten Ausführungen reduziert werden, ohne dass die Herstellkosten steigen.

Ein Ausführungsbeispiel eines erfindungsgemäßen Seitenkanalgebläses ist in den Figuren dargestellt und wird nachfolgend beschrieben.

Figur 1 zeigt eine Seitenansicht eines Ausschnitts eines erfindungsgemäßen Seitenkanalgebläses in geschnittener Darstellung.

Die Figur 2 zeigt den Ausschnitt gemäß Figur 1 vor der Montage eines zweiten Gehäuseteils

Das erfindungsgemäße Seitenkanalgebläse weist einen Elektromotor 10 auf, der in einem Raum 11 aufgenommen wird, der im vorliegenden Ausführungsbeispiel in einem ersten Gehäuseteil 12 ausgebildet ist, und der an einer Rückseite des Elektromotors 10 durch einen nicht dargestellten Deckel verschlossen wird. An der axial gegenüberliegenden Seite bildet das erste Gehäuseteil 12 mit einem zweiten Gehäuseteil 16 einen Gebläsekopf 18 auf, in dem ein Laufrad 20 drehbar angeordnet ist, welches auf einer Antriebswelle 22 des Elektromotors 10 befestigt ist.

Das erste Gehäuseteil 12 weist in einer den Gebläsekopf 18 zum Elektromotor 10 axial begrenzenden Wand 24 eine zentrale Öffnung 26 auf, durch die einerseits die Antriebswelle 22 in den Gebläsekopf 18 und zum Laufrad 20 ragt und die andererseits als Aufnahme 28 eines Motorlagers 30 ausgebildet ist.

In der axial begrenzenden Wand 24 des ersten Gehäuseteils 12 ist an der zum Laufrad 20 weisenden Seite ein erster Seitenkanal 32 ausgebildet. Dieser wirkt mit einer ersten Reihe 34 von über den radial äußeren Umfang des Laufrades 20 gleichmäßig verteilte Laufradschaufeln 36 zusammen.

Der Gebläsekopf 18 weist zusätzlich das zweite Gehäuseteil 16 auf, in dem ein zweiter Seitenkanal 40 ausgebildet ist, der axial gegenüberliegend zu einer zweiten Reihe 42 Laufradschaufeln 36 ausgebildet ist und mit diesen zusammenwirkt. Zusätzlich weist dieses zweite Gehäuseteil 16 eine radial einen Strömungskanal 44 begrenzende Wand 46 auf, die das Laufrad 20 radial umgibt und das Gehäuseteil 16 radial außen über den Umfang begrenzt, wobei zwischen dem Laufrad 20 und der Wand 46 ein Spalt 48 ausgebildet ist. Der Strömungskanal 44 besteht entsprechend aus den beiden Seitenkanälen 32, 40 sowie dem durchströmten Bereich zwischen den Laufradschaufeln 36 und dem Spalt 48.

Des Weiteren ist am ersten Gehäuseteil 12 ein axialer Einlasskanal 49 ausgebildet, der sich axial neben dem Raum 11 erstreckt und in das zweite Gehäuseteil 16 übergeht, wo das geförderte Gas axial über einen Einlass 50 in die Seitenkanäle 32, 40 eintritt. Am zweiten Gehäuseteil 16 ist ein tangential zu den Seitenkanälen 32, 40 angeordneter Auslasskanal 52 ausgebildet.

Die beiden Seitenkanäle 32, 40 sowie die Wand 46 weisen einen gemeinsamen, nicht sichtbaren Unterbrechungsbereich zwischen dem Auslasskanal 52 und dem Einlass 50 auf, in dem die Wand 46 sowie die die Seitenkanäle begrenzenden Böden 53, 54 eine Erhöhung aufweisen, so dass um das Laufrad 20 lediglich minimale Spalte über den Unterbrechungsbereich ausgebildet sind, so dass eine Strömung vom Auslasskanal 52 zum Einlasskanal 49 minimiert wird.

Die Laufradschaufeln 36 sind an einem äußeren Umfang des Laufrades 20 ausgebildet und sind in Drehrichtung des Laufrades 20 von ihrem radial inneren Ende zum radial äußeren Ende gebogen oder V-förmig ausgebildet. Die beiden Reihen 34, 42 sind zumindest bis etwa zur Mitte der radialen Erstreckung der Laufradschaufeln 36 durch eine Trennwand 56 voneinander getrennt, während im radial äußeren Bereich die Laufradschaufeln 36 der ersten Reihe 34 und der zweiten Reihe 42 ineinander übergehen, so dass in diesem Bereich ein Austausch zwischen den beiden Wirbelströmungen in den beiden Seitenkanälen 32, 40 stattfinden kann.

Das erste Gehäuseteil 12 weist eine Auflagefläche 58 auf, an der das zweite Gehäuseteil 16 mittels Schrauben 59 befestigt wird, welche als Axialnut 60 ausgebildet ist, die sich in vorliegendem Ausführungsbeispiel etwa in Höhe der Aufnahme 28 für das Motorlager 30 befindet und damit erfindungsgemäß axial näher zum Elektromotor 10 angeordnet ist, als der Boden 53 des ersten Seitenkanals 32 und zwar in dem Bereich, in der der Seitenkanal 32 in den Auslasskanal 52 mündet. Hierzu erstreckt sich die Wand 46 erfindungsgemäß in diesem Bereich axial bis in die Axialnut 60, so dass ein axiales Ende 61 der Wand 46 axial ebenfalls näher zum Elektromotor 10 angeordnet ist als der Boden 53 des ersten Seitenkanals 32. Der Auslasskanal 52 wird entsprechend mit einem Querschnitt ausgeführt, der einen weitestgehend stetigen Übergang zum Strömungskanal 44 aufweist, der sich also in seiner Höhe etwa vom Boden 53 des ersten Seitenkanals 32 bis zum Boden 54 des zweiten Seitenkanals 40 erstreckt und dessen Breite ebenfalls etwa der Breite des Strömungskanals 44 beziehungsweise der Seitenkanäle 32, 40 entspricht. Die umlaufende Axialnut 60 der Auflagefläche 58 ist in den Bereichen der Verschraubung breiter ausgeführt, so dass die Wand 46 des zweiten Gehäuseteils 16 mit zu der Form der Axialnut 60 korrespondierenden Verbreiterungen an ihrem axialen Ende 61 ausgeführt ist, in denen die Bohrungen zur Aufnahme der Schrauben 59 aufgenommen werden. Entsprechend liegt das axiale Ende 61 der Wand 46 in der Axialnut 60 auf.

In der Axialnut 60 ist zwischen dem axialen Ende 61 und der Auflagefläche 58 eine dosierbare Dichtung 62, insbesondere eine Flüssigdichtung angeordnet. Die Axialnut 60 befindet sich unmittelbar radial angrenzend zu einer radial äußeren Begrenzungswand 64 des ersten Seitenkanals 32, die sich von der Auflagefläche 58 in Richtung des zweiten Gehäuseteils 16 axial senkrecht erstreckt. Diese Begrenzungswand 64, an deren Innenseite der erste Seitenkanal 32 ausgebildet ist, erstreckt sich bis zu einer Trennebene 66, die parallel zur Auflagefläche 58 des ersten Gehäuseteils 12 verläuft und die lediglich 0,1 bis 1mm axial näher zum Elektromotor 10 angeordnet ist als das Laufrad 20 in seinem eingebauten Zustand. Dies bedeutet, dass zwischen dieser Trennebene 66 und dem Laufrad 20 genau der Axialspalt zwischen dem Laufrad 20 und dem ersten Gehäuseteil 12 definiert wird.

Dies hat zur Folge, dass bei der Montage eine Abstandslehre oder ähnliches, welche die Breite des Axialspaltes aufweist, auf die Trennebene 66 aufgelegt werden kann und anschließend das Laufrad 20 mit seiner Nabe 68 über die Antriebswelle 22 gestülpt werden kann, so dass sich der gewünschte Axialspalt durch die Auflage des Laufrades 20 auf der Abstandslehre einstellt. Um hierbei keine Kraft beim Aufschieben zu benötigen, ist es vorteilhaft, wenn zwischen einer Nabe 68 und der Antriebswelle 22 eine Übergangs- oder kleine Spielpassung gewählt wird, da dann auf ein Abstützen der Antriebswelle 22 verzichtet werden kann. Um ein anschließendes Verrutschen des Laufrades 20 auf der Antriebswelle 22 zu vermeiden, wird die Nabe 68 in dieser Position an der Antriebswelle 22 stoffschlüssig, beziehungsweise durch Schweißen, Laserschweißen oder Kleben befestigt. Daraufhin kann die Abstandslehre entfernt werden und der gewünschte Axialspalt ist eingestellt, ohne dass eine Kraft auf die Antriebswelle 22 oder ein beispielsweise aus Duroplast hergestelltes Laufrad 20 ausgeübt werden muss. Entsprechend kann eine Verformung bei der Montage zuverlässig vermieden werden.

Die Montage des zweiten Gehäuseteils 16 erfolgt anschließend, indem dieses Gehäuseteil 16 über die radial äußere Begrenzungswand 64 und gegen die Auflagefläche 58 in die Axialnut 60 geschoben wird. In diesem Zustand liegt die Wand 46 mit ihrem Ende auf der Auflagefläche 58 auf, während ein Absatz des zweiten Gehäuseteils 16 benachbart zur Begrenzungswand 64 geringfügig beabstandet zum Ende der Begrenzungswand 64 angeordnet ist. Anschließend kann die Verbindung zwischen den beiden Gehäuseteilen 12, 16 durch Schrauben hergestellt werden, wobei auch eine Befestigung durch Kleben oder gegebenenfalls Schweißen hergestellt werden kann.

Ein derartiges Seitenkanalgebläse weist entsprechend durch die genaue Einstellung der Spalte und die aus der Montage zusätzlich entstehende genaue Ausrichtung des Laufrades auf der Antriebswelle einen sehr hohen Wirkungsgrad auf, da Leckageströmungen minimiert werden können. Zusätzlich wird der Druckverlust durch den großen Querschnitt des Auslasskanals und die Vermeidung von Querschnittssprüngen verringert und der Wirkungsgrad zusätzlich erhöht.

Es sollte deutlich sein, dass die Erfindung nicht durch das beschriebene Ausführungsbeispiel beschränkt ist, sondern verschiedene Modifikationen möglich sind. Insbesondere die Ausführung der Seitenkanäle oder des Laufrades oder die Teilung des ersten Gehäuseteils sind modifizierbar. So kann der Elektromotor auch in einem an der Rückseite durch ein Motorgehäuse geschlossenen Raum aufgenommen werden, welcher lediglich an der zum Strömungskanal weisenden Seite durch das erste Gehäuseteil axial begrenzt wird. Zusätzlich kann auch die Trennebene als Auflagefläche der beiden Gehäuseteile genutzt werden und die Auflagefläche des Ausführungsbeispiels stattdessen mit geringem Abstand zur Axialnut angeordnet werden.

## Patentansprüche

1. Seitenkanalgebläse mit
einem Elektromotor (10) mit einer Antriebswelle (22),
einem Laufrad (20), welches auf der Antriebswelle (22) befestigt ist, einem Gebläsekopf (18) mit einem Strömungskanal (44), der einen ersten Seitenkanal (32) aufweist, welcher axial gegenüberliegend zu einer ersten Reihe (34) Laufradschaufeln (36) des Laufrades (20) ausgebildet ist und einen zweiten Seitenkanal (40) aufweist, welcher
axial gegenüberliegend zu einer zweiten Reihe (42) Laufradschaufeln (36) des Laufrades (20) ausgebildet ist,
wobei der Gebläsekopf (18) ein erstes Gehäuseteil (12) aufweist, in dem der erste Seitenkanal (32) ausgebildet ist, und welches zumindest einen Raum (11), in dem der Elektromotor (10) aufgenommen ist, axial begrenzt, und ein zweites Gehäuseteil (16), welches am ersten Gehäuseteil (12) befestigt ist, aufweist, in dem der zweite Seitenkanal (40) ausgebildet ist und welches einen Einlass (50) und einen Auslasskanal (52) aufweist,
und wobei ein axiales Ende (61) einer das zweite Gehäuseteil (16) nach radial außen begrenzenden Wand (46) axial näher zum Elektromotor (10) angeordnet ist als ein Boden (53) des ersten Seitenkanals (32) unmittelbar stromaufwärts des Auslasskanals (52) und wobei sich der Auslasskanal (52) aus dem zweiten Gehäuseteil (16) tangential zum Strömungskanal (44) erstreckt und einen Querschnitt aufweist, der zumindest dem Querschnitt des Strömungskanals (44) unmittelbar stromaufwärts des Auslasskanals (52) im Gebläsekopf (18) entspricht.

2. Seitenkanalgebläse nach Anspruch 1,
**dadurch gekennzeichnet, dass**
das erste Gehäuseteil (12) eine Trennebene (66) zum zweiten Gehäuseteil (16) aufweist, die axial in Richtung des zweiten Gehäuseteils (16) versetzt zum axialen Ende (61) der das zweite Gehäuseteil (16) nach radial außen begrenzenden Wand (46) ausgebildet ist und radial nach innen versetzt zum axialen Ende (61) der Wand (46) ausgebildet ist.

3. Seitenkanalgebläse nach Anspruch 2,
**dadurch gekennzeichnet, dass**
die Trennebene (66) axial näher zum Elektromotor (10) angeordnet ist als die zum Elektromotor (10) weisenden axialen Enden der ersten Reihe (34) Laufradschaufeln (36).

4. Seitenkanalgebläse nach einem der vorhergehenden Ansprüche,
**dadurch gekennzeichnet, dass**
das axiale Ende (61) der Wand (46) des zweiten Gehäuseteils (16) in eine umlaufende Axialnut (60) im ersten Gehäuseteil (12) ragt.

5. Seitenkanalgebläse nach Anspruch 4,
**dadurch gekennzeichnet, dass**
eine dosierbare Dichtung (62) in der umlaufenden Axialnut (60) zwischen dem ersten Gehäuseteil (12) und dem zweiten Gehäuseteil (16) angeordnet ist.

6. Seitenkanalgebläse nach einem der vorhergehenden Ansprüche,
**dadurch gekennzeichnet, dass**
die Nabe (68) des Laufrades (20) eine Übergangspassung zur Antriebswelle (22) aufweist und stoffschlüssig mit der Antriebswelle (22) verbunden ist.

7. Seitenkanalgebläse nach einem der vorhergehenden Ansprüche,
**dadurch gekennzeichnet, dass**
das erste Gehäuseteil (12) den Elektromotor (10) radial umgibt.

8. Seitenkanalgebläse nach einem der vorhergehenden Ansprüche,
**dadurch gekennzeichnet, dass**
die Antriebswelle (22) des Elektromotors (10) in einer den Elektromotor (10) axial begrenzenden Wand (24) des ersten Gehäuseteils (12) gelagert ist.

9. Seitenkanalgebläse nach einem der vorhergehenden Ansprüche,
**dadurch gekennzeichnet, dass**
das Laufrad (20) aus einem Duroplast hergestellt ist.

## Claims

1. Side channel blower with
an electric motor (10) with a drive shaft (22),
an impeller (20) which is attached to the drive shaft (22) a blower head (18) with a flow channel (44) comprising a first side channel (32) configured axially opposite a first row (34) of impeller blades (36) of the impeller (20) and a second side channel (40) configured axially opposite a second row (42) of impeller blades (36) of the impeller (20),
wherein the blower head (18) comprises a first housing part (12) in which the first side channel (32) is formed and which axially delimits at least one space (11) in which the electric motor (10) is accommodated, and a second housing part (16) which is attached to the first housing part (12), in which the second side channel (40) is formed and which comprises an inlet (50) and an outlet channel (52) and wherein
an axial end (61) of a wall (46) delimiting the second housing part (16) radially outwardly is arranged axially closer to the electric motor (10) than a bottom (53) of the first side channel (32) immediately upstream of the outlet channel (52) and wherein the outlet channel (52) extends out of the second housing part (16) tangentially to the flow channel (44) and comprises a cross-section at least equal to the cross-section of the flow channel (44) immediately upstream of the outlet channel (52) in the blower head (18).

2. Side channel blower according to claim 1,
**characterized in that**
the first housing part (12) comprises a separating plane (66) with respect to the second housing part (16), which separating plane is configured axially offset in the direction of the second housing part (16) with respect to the axial end (61) of the wall (46) delimiting the second housing part (16) radially outwardly and is configured radially inwardly offset with respect to the axial end (61) of the wall (46).

3. Side channel blower according to claim 2,
**characterized in that**
the separating plane (66) is arranged axially closer to the electric motor (10) than the axial ends of the first row (34) of impeller blades (36) facing the electric motor (10).

4. Side channel blower according to one of the preceding claims,
**characterized in that**
the axial end (61) of the wall (46) of the second housing part (16) projects into a circumferential axial groove (60) in the first housing part (12).

5. Side channel blower according to claim 4,
**characterized in that**
a dosable seal (62) is arranged in the circumferential axial groove (60) between the first housing part (12) and the second housing part (16).

6. Side channel blower according to one of the preceding claims,
**characterized in that**
the hub (68) of the impeller (20) comprises a transition fit to the drive shaft (22) and is connected to the drive shaft (22) in a materiallocking manner.

7. Side channel blower according to one of the preceding claims,
**characterized in that**
the first housing part (12) radially surrounds the electric motor (10).

8. Side channel blower according to one of the preceding claims,
**characterized in that**
the drive shaft (22) of the electric motor (10) is bearing-mounted in a wall (24) of the first housing part (12) axially delimiting the electric motor (10).

9. Side channel blower according to one of the preceding claims,
**characterized in that**
the impeller (20) is moulded from a duroplast.

## Revendications

1. Ventilateur à canal latéral avec
un moteur électrique (10) avec un arbre d'entraînement (22),
une turbine (20) fixée sur l'arbre d'entraînement (22),
une tête de ventilateur (18) avec un canal d'écoulement (44) comprenant un premier canal latéral (32) formé axialement en face d'une première rangée (34) d'aubes de turbine (36) de la turbine (20) et comprenant un deuxième canal latéral (40),
qui est axialement opposé à une deuxième rangée (42) d'aubes de turbine (36) de la turbine (20),
la tête de ventilateur (18) comprenant une première partie de boîtier (12) dans laquelle le premier canal latéral (32) est formé et qui délimite axialement au moins un espace (11) dans lequel le moteur électrique (10) est logé, et une deuxième partie de boîtier (16) qui est fixée à la première partie de boîtier (12), dans laquelle le deuxième canal latéral (40) est formé et qui comprend une entrée (50) et un canal de sortie (52), et
une extrémité axiale (61) d'une paroi (46) délimitant la deuxième partie de boîtier (16) radialement vers l'extérieur étant disposée axialement plus près du moteur électrique (10) qu'un fond (53) du premier canal latéral (32) directement en amont du canal de sortie (52) et
dans lequel le canal de sortie (52) s'étend à partir de la deuxième partie de boîtier (16) de manière tangentielle au canal d'écoulement (44) et comprend une section transversale qui correspond au moins à la section transversale du canal d'écoulement (44) directement en amont du canal de sortie (52) dans la tête de ventilateur (18).

2. Ventilateur à canal latéral selon la revendication 1,
**caractérisé en ce que**
la première partie de boîtier (12) comprend un plan de division (66) par rapport à la deuxième partie de boîtier (16), qui est décalé axialement en direction de la deuxième partie de boîtier (16) par rapport à l'extrémité axiale (71) de la paroi (46) délimitant la deuxième partie de boîtier (16) vers l'extérieur dans le sens radial et qui est décalé radialement vers l'intérieur par rapport à l'extrémité axiale (61) de la paroi (46).

3. Ventilateur à canal latéral selon la revendication 2,
**caractérisé en ce que**
le plan de division (66) est disposé axialement plus près du moteur électrique (10) que les extrémités axiales de la première rangée (34) d'aubes de turbine (36) orientées vers le moteur électrique (10).

4. Ventilateur à canal latéral selon l'une des revendications précédentes,
**caractérisé en ce que**
l'extrémité axiale (61) de la paroi (46) de la deuxième partie de boîtier (16) fait saillie dans une rainure axiale périphérique (60) ménagée dans la première partie de boîtier (12).

5. Ventilateur à canal latéral selon la revendication 4,
**caractérisé en ce que**
un élément d'étanchéité réglable (62) est disposé dans la rainure axiale périphérique (60) entre la première partie de boîtier (12) et la deuxième partie de boîtier (16).

6. Ventilateur à canal latéral selon l'une des revendications précédentes,
**caractérisé en ce que**
le moyeu (68) de la turbine (20) comprend un ajustement de transition avec l'arbre d'entraînement (22) et est relié à l'arbre d'entraînement (22) par une liaison de matière.

7. Ventilateur à canal latéral selon l'une des revendications précédentes,
**caractérisé en ce que**
la première partie de boîtier (12) entoure radialement le moteur électrique (10).

8. Ventilateur à canal latéral selon l'une des revendications précédentes,
**caractérisé en ce que**
l'arbre d'entraînement (22) du moteur électrique (10) est supporté dans une paroi (24) de la première partie de boîtier (12) qui délimite axialement le moteur électrique (10).

9. Ventilateur à canal latéral selon l'une des revendications précédentes,
**caractérisé en ce que**
la turbine (20) est fabriquée en une matière plastique thermodurcissable.
